# EUROPÄISCHE PATENTSCHRIFT

(11) **EP 4 386 261 B1**
(45) Veröffentlichungstag und Bekanntmachung des Hinweises auf die Patenterteilung: **08.07.2026**
(21) Anmeldenummer: 23215538.2
(22) Anmeldetag: 11.12.2023
(51) Int. Cl.: F23D 14/02, F23N 5/24

(54) **VERFAHREN ZUM BETREIBEN EINES HEIZGERÄTES, COMPUTERPROGRAMM, REGEL- UND STEUER-GERÄT UND HEIZGERÄT**
METHOD FOR OPERATING A HEATING DEVICE, COMPUTER PROGRAM, REGULATING AND CONTROL DEVICE AND HEATING DEVICE
PROCÉDÉ DE FONCTIONNEMENT D'UN APPAREIL DE CHAUFFAGE, PROGRAMME INFORMATIQUE, APPAREIL DE RÉGLAGE ET DE COMMANDE ET APPAREIL DE CHAUFFAGE

(30) Priorität: 16.12.2022 DE 102022133604
(43) Veröffentlichungstag der Anmeldung: 19.06.2024
(73) Patentinhaber: Vaillant GmbH, 42859 Remscheid NRW (DE)
(72) Erfinder: Krah, Timo, 42109 Wuppertal (DE); Resch, Marvin, 42857 Remscheid (DE); Herbst, Tom, 42929 Wermelskirchen (DE)
(74) Vertreter: Popp, Carsten

(56) Entgegenhaltungen:
- EP-A1- 3 974 719
- EP-B1- 3 043 115
- EP-B1- 3 932 496
- US-B2- 11 428 407

## Beschreibung

Die Erfindung betrifft ein Verfahren zum Betreiben eines Heizgerätes, ein Computerprogramm, ein Regel- und Steuergerät und ein Heizgerät.

Es sind eine Vielzahl von Heizgeräten bekannt, die in einer Brennkammer ein Gemisch aus einem Brennstoff, insbesondere Gas oder Wasserstoff und Umgebungsluft verbrennen, um Wärme zur Versorgung eines Gebäudes oder für eine Bereitstellung von Warmwasser zu gewinnen.

Durch eine zunehmende Verwendung von Wasserstoff als Brennstoff steigt bei derartigen Heizgeräten das Risiko von Flammenrückschlägen. Eine Ursache hierfür liegt in der erheblich höheren Flammengeschwindigkeit von Wasserstoff gegenüber anderen Brennstoffen begründet. Ein Flammenrückschlag bezeichnet eine Ausbreitung einer Flamme vom Brenner in Richtung einer Gemischzuführung des Heizgerätes und sorgt dabei für erhebliche Geräuschbelastung und kann auch zu einer Beschädigung des Heizgerätes, beispielsweise einer Fördereinrichtung (eines Gebläses), führen.

Um die Betriebssicherheit eines Heizgeräts zu verbessern schlägt die EP 3 043 115 B1 vor, verschiedene Prüfungen, darunter eine Vorspülprüfung, eine Zündprüfung, eine Abzugsprüfung, eine Gasdruckprüfung, eine Laufprüfung sowie eine Nachspülprüfung anhand der Signale eines Ionisationssensors, des Gebläses oder auch eines Temperatursensors zur Erfassung der Abgastemperatur durchzuführen. Nachteilig kann das Verfahren das Auftreten und die Folgen eines Flammenrückschlags nicht verhindern.

Um Flammenrückschläge zu verhindern können Flammensperren eingesetzt werden, die häufig den verfügbaren Strömungsquerschnitt, insbesondere eines Bereiches zwischen Brenner und Gemischzuführung überdecken und von einer Flamme nicht durchdrungen werden können. Ein Heizgerät mit einer derartigen Flammensperre wird beispielsweise in der DE10 2020 125 351 A1 vorgestellt.

Auch wird in der EP 3 974 719 A1 vorgeschlagen, eine Flammensperre zwischen einer Luftzufuhr und einem Lochblech des Brenners anzuordnen, die von einer Flamme nicht durchdringbar ist. So kann ein weiteres Eindringen einer Flamme in eine Gemischgasleitung des Heizgerätes verhindert werden.

Die WO 2022/ 0033123 A1 schlägt eine Vorrichtung zur Verhinderung von Flammenrückschlägen auf, aufweisend ein Gehäuse mit einer darin angeordneten Nachströmsperre, einem im Gehäuse angeordneten Gasrücktrittsventil und wenigstens einem darin angeordneten Sinterkörper und einer Sensoreinrichtung. Diese Vorrichtung ist zu Anordnung in einem Gemischkanal oder einem Brenner eines Heizgerätes nicht geeignet und kann somit eine Flammenausbreitung in den Gemischkanal eines Heizgerätes nicht verhindern.

Flammensperren bestehen häufig aus einem offenporigen Material oder textilen Gebilden, beispielsweise einem Vlieskörper. Nachteilig können sich Flammensperren bei längerer Benutzungsdauer zusetzen, beispielsweise durch Staub der angesaugten Verbrennungsluft. Eine zugesetzte Flammensperre kann die Effizienz der Verbrennung eines Heizgerätes mindern oder auch eine Inbetriebnahme des Heizgerätes (einen Zündvorgang) verhindern.

Nach dem Stand der Technik wird das Auftreten einer zugesetzten Flammensperre (zufällig oder bei einem Wartungstermin) durch Inaugenscheinnahme eines Fachbetriebes erkannt. Gegebenenfalls kann die Flammensperre ausgetauscht oder regeneriert werden. Nachteilig wurde das Heizgerät bis zu einem Erkennen der zugesetzten Flammensperre häufig mit geminderter Effizienz betrieben.

Die EP 3 932 496 B1 beschreibt eine Vorrichtung zur Verhinderung eines Flammenrückschlags zum Einsatz in einer brenngasführenden Leitung. Die Vorrichtung umfasst eine Nachströmsperre, ein Gasrücktrittventil, einen Sinterkörper zur Verhinderung eines Flammendurchtritts, eine Sensoreinrichtung zum Erfassen von Flammenrückschlägen und einen Durchflussmesser zum Überprüfen der Durchgängigkeit des Sinterkörpers. Nachteilig kann die Vorrichtung kaum an einem Heizgerät angewendet werden und der Einsatz des Durchflussmessers ist zudem aufwendig und mit einem Ausfallrisiko desselben verbunden.

Hiervon ausgehend ist es Aufgabe der Erfindung, ein Verfahren zum Betreiben eines Heizgerätes vorzuschlagen, das die geschilderten Probleme des Standes der Technik zumindest teilweise überwindet. Insbesondere soll eine zugesetzte Flammensperre rechtzeitig und automatisiert erkannt werden.

Zudem soll die Erfindung die Komplexität eines Heizgerätes zumindest nicht wesentlich erhöhen und nur geringe bauliche Veränderungen an einem Heizgerät erfordern.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Betreiben eines Heizgerätes bei, wobei das Heizgerät zumindest einen Brenner, dem ein Gemisch aus Brenngas und Verbrennungsluft über einen Gemischkanal mittels einer Fördereinrichtung zugeführt wird, und einer Flammensperre, dazu eingerichtet eine Ausbreitung einer Flamme vom Brenner in Richtung des Gemischkanals zu verhindern, umfasst. Das Verfahren umfasst dabei zumindest die folgenden Schritte:
a) Erfassen mindestens eines Parameters, der einen Rückschluss auf einen Strömungswiderstand der Flammensperre ermöglicht,
b) Bestimmen eines zeitlichen Verlaufes des in Schritt a) erfassten Parameters oder einer daraus abgeleiteten Größe oder Funktion,
c) Feststellen einer verminderten Durchlässigkeit der Flammensperre in Anbetracht des in Schritt b) bestimmten zeitlichen Verlaufes.

Dabei ist der mindestens eine Parameter aus folgender Gruppe ausgewählt:
- Ein Signal eines Durchflusssensors, angeordnet, einer Zuführung Verbrennungsluft des Heizgerätes. Der Durchflusssensor kann dabei ein Massestrom- oder ein Volumenstromsensor sein.
- Verschiedene Betriebsparameter der Fördereinrichtung:
   - Eine Drehzahl einer als Gebläse ausgebildeten Fördereinrichtung. Dies kann beispielsweise bei Heizgeräten mit einem Durchflusssensor für Brennstoff, Verbrennungsluft oder ein Gemisch derselben sinnvoll sein, da ein erhöhter Strömungswiderstand durch eine Drehzahlerhöhung kompensiert werden kann, um die Durchflussmenge konstant zu halten.

   - Eine (elektrische) Leistungsaufnahme der Fördereinrichtung oder auch ein elektrischer Versorgungsstrom derselben.
   - Ein Steuersignal eines Reglers der Fördereinrichtung, wobei der Regler insbesondere ein Drehzahlregler und das Steuersignal insbesondere ein pulsweitenmoduliertes Signal sein kann.
   - Ein erfasster Druck im Strömungsweg des Heizgerätes. Insbesondere können zwei Druckwerte erfasst werden, jeweils vor und hinter der Flammensperre. Hierfür können entsprechende Drucksensoren vor und hinter der Flammensperre vorgesehen sein. Somit kann der Druckabfall an der Flammensperre direkt bestimmt werden.

Die Schritte a), b) und c) können dabei mindesten einmal in der angegebenen Reihenfolge durchgeführt werden. Insbesondere können die Schritte a) während des Betriebs eines Heizgerätes in regelmäßigen zeitlichen Abständen (stündlich, minütlich) durchgeführt werden. Das Verfahren dient insbesondere einem Feststellen einer verminderten Durchlässigkeit einer Flammensperre eines Heizgerätes und kann somit die Betriebssicherheit erhöhen und helfen einen effizienten Betrieb des Heizgerätes zu gewährleisten.

Bei dem Heizgerät handelt es sich insbesondere um ein Gasheizgerät, das dazu eingerichtete ist, ein Brenngas, wie Erdgas oder insbesondere Wasserstoff unter Zufuhr von Umgebungsluft (Verbrennungsluft) zu verbrennen und Wärmeenergie, beispielsweis zur Erwärmung eines Wärmeträgers eines Heizkreislaufes oder auch zur Bereitstellung einer Warmwasserversorgung, zu erzeugen. Insbesondere kann es sich bei dem Heizgerät um ein Brennwertgerät handeln. Das Heizgerät weist in der Regel eine Brennkammer und eine Fördereinrichtung bzw. ein Gebläse auf, die ein Gemisch von Brennstoff und Verbrennungsluft über einen Gemischkanal (Gemischgaskanal, Gemischzuführung) in eine Brennkammer, in der ein Brenner angeordnet ist, fördern kann. Die Verbrennungsprodukte können anschließend durch einen Abgaskanal des Heizgerätes einer Abgasanlage zugeführt werden.

Die Fördereinrichtung kann dabei einen Regler aufweisen, beispielsweise einen Drehzahlregler einer als Gebläse ausgebildeten Fördereinrichtung, der mittels eines Steuersignals, häufig ein pulsweitenmoduliertes (PWM-) Signal, eine vorgegebene Drehzahl des Gebläses regelt.

Häufig wird für eine Leistungsregelung (Modulation) des Heizgerätes eine definierte Drehzahl des Gebläses angefahren bzw. geregelt. Derartige Heizgeräte können einen erhöhten Strömungswiderstand aufgrund einer zugesetzten Flammensperre nicht einbeziehen und folglich resultiert ein erhöhter Strömungswiderstand der Flammensperre in einem verminderten geförderten Massestrom der Fördereinrichtung und einer damit verbundenen Reduktion der Wärmeleistung.

Alternativ kann auch eine erfasste Durchflussmenge (Massestrom, Volumenstrom) von Brennstoff, Verbrennungsluft und/ oder einem Gemisch derselben in eine Leistungsregelung des Heizgerätes einbezogen werden. Hierzu kann beispielsweise ein Betriebs- (Modulations-) Punkt des Heizgerätes anhand einer Durchflussmenge geregelt/ angefahren werden. Derartige Heizgeräte können, eine ausreichende Leistungsreserve der Fördereinrichtung vorausgesetzt, kompensieren und einen erhöhten Strömungswiderstand der Flammensperre mittels einer erhöhten Leistungsaufnahme der Fördereinrichtung durch eine Regelung der Durchflussmenge ausgleichen.

Der Brenner kann mindestens ein flaches Lochblech oder ein Lochblech in Zylinderform umfassen, das zwischen einem Brennerhohlraum und der Brennkammer angeordnet ist. Der Brennerhohlraum kann derart mit dem Gemischkanal verbunden sein, dass Verbrennungsgemisch aus dem Gemischkanal durch den Brennerhohlraum strömen, aus dem Lochblech austreten und dort verbrannt werden kann. Im Bereich des Lochbleches kann zudem eine Zündeinrichtung angeordnet sein, dazu eingerichtet, einen durch das Lochblech austretenden Massestrom Verbrennungsgemisch zu entzünden. Der Brenner kann an einer Brennertür einer Brennkammer des Heizgerätes angeordnet sein. Die Brennertür kann eine Durchströmungsöffnung aufweisen, die den Gemischkanal des Heizgerätes mit dem Brennerhohlraum verbinden kann. Ein Brenner in Zylinderform kann zur Befestigung an der Brennertür einen Flansch aufweisen, der beispielsweise mittels einer Schraubverbindung mit der Brennertür verbunden werden kann. Zwischen Brenner und Brennertür ist in der Regel noch eine Dichtung, beispielsweise eine hochtemperaturstabile Grafit- Dichtung angeordnet.

Der Brenner kann (mindestens) eine Flammensperre umfassen, die derart im Brennerhohlraum ausgebildet und angeordnet ist, dass zum Lochblech strömendes Verbrennungsgemisch die Flammensperre durchdringen muss. Mit anderen Worten kann die Flammensperre den gesamten vorhandenen Strömungsquerschnitt im Brennerhohlraum abdecken, so dass zum Lochblech strömendes Verbrennungsgemisch die Flammensperre durchdringen muss. So kann beispielhaft bei einem in einer Zylinderform ausgebildeten Brenner die Flammensperre gleichfalls in Zylinderform mit weitestgehend konstantem Abstand zum Lochblech ausgebildet sein. Bei einem flachen (ebenen) Lochblech kann entsprechend die Flammensperre gleichfalls flach und eben ausgebildet sein und beabstandet zum Lochblech im Brennerhohlraum angeordnet sein.

Die Flammensperre kann (Mikro-)Kanäle (z.B. mit einem Kanalquerschnitt kleiner 1/100 oder kleiner 1/1.000 oder sogar kleiner 1/10.000 des Leitungsquerschnitts selbst), Porensysteme oder Wabenstrukturen etc. im Inneren ausbilden, die allein ein Durchströmen von Brenngas durch deren Querschnitt zulassen. Die Kanaldichte bzw. Porosität der Flammensperre kann an die Strömung bzw. das Brenngas angepasst sein. "Kanäle" in diesem Sinne sind insbesondere Strömungspfade für das Verbrennungsgemisch durch die Flammensperre, also Strömungspfade, die sich von einer (dem Gemischkanal zugewandten) Eintrittsseite zu einer gegenüberliegenden (dem Lochblech zugewandten) Austrittseite erstrecken. Die Kanäle können einen geraden bzw. gerichteten (schrägen, gewundenen, etc.) Verlauf haben. Ist die Flammsperre mit einer Porosität ausgeführt, versteht man hierunter insbesondere die (unregelmäßige) Ausbildung von miteinander verbundenen Poren, die ebenfalls ein Durchströmen von der Eintrittsseite zu der gegenüberliegenden Austrittseite zulassen. Geeignete Materialien oder Halbzeuge für die Flammensperre sind nachfolgend beispielhaft genannt, wobei diese auch in Kombination und/oder Verbund eingesetzt werden können:
- offenporiger (offenzelliger) Keramik- oder Metallschaum,
- Streckmetall, insbesondere mehrlagig und/ oder gesintert,
- Drahtgewebe, insbesondere mehrlagig,
- Fasermatte, gegebenenfalls gesintert,
- (entsprechend hochtemperaturbeständiges) Vlies.

Gemäß einer Ausgestaltung können Brenner und Flammensperre als Einheit ausgebildet sein. Der Brenner kann über eine Dichtung aus Graphit oder aus einem ähnlichen Material an der Brennertür angebunden sein.

Das Heizgerät kann insbesondere die Brennerleistung an den Bedarf anpassen, was auch als Modulieren bezeichnet wird. Hierzu kann bei einem Erkennen eines geänderten Wärmebedarfs, beispielsweise unter Einbeziehung einer Vorlauf- und Rücklauftemperatur eines mit dem Heizgerät verbundenen Heizkreises, ein Regel- und Steuergerät des Heizgerätes eine Leistung des Gebläses des Heizgerätes und damit den Massestrom Verbrennungsluft an den Wärmebedarf anpassen. Gleichzeitig passt eine Regelung den Brennstoffmassestrom an den sich ändernden Massestrom Verbrennungsluft an. Häufig wird zur Vermeidung von Flammenrückschlägen in niedrigen Leistungsbereichen das Verbrennungsluftverhältnis angepasst, insbesondere der Anteil Verbrennungsluft erhöht.

Das Heizgerät kann zur Steuerung des Brennstoffmassestromes ein Gasventil aufweisen, das in der Regel ein Gassicherheitsventil und ein Gasregelventil umfassen kann. Das Gasregelventil kann dabei insbesondere ein Schrittmotorventil sein, dass einen definierten Brennstoffmassestrom einstellen kann. Das Sicherheitsventil soll ein Austreten unverbrannten Brennstoffs verhindern und wird beispielsweise bei einem Startvorgang des Heizgerätes erst nach dem Anfahren der Fördereinrichtung auf eine, für den Startvorgang geeignete, Startleistung freigegeben.

Gemäß Schritt a) kann ein Erfassen mindestens eines Parameters erfolgen, der einen Rückschluss auf einen Strömungswiderstand der Flammensperre ermöglicht. Der zu erfassende Parameter kann dabei insbesondere eine Durchflussmenge Brennstoff, eine Durchflussmenge Verbrennungsluft und/oder eine Durchflussmenge eines Gemisches derselben sein oder auch eine Größe, aus der diese ableitbar ist/sind, beispielsweise Betriebsparameter der Fördereinrichtung des Heizgerätes. Im Rahmen einer automatisierten Durchführung eines hier vorgeschlagenen Verfahrens kann Schritt a) beispielsweise mittels eines Regel- und Steuergerätes des Heizgerätes durchgeführt werden und erfasste Parameter auf einem Speicher (des Regel- und Steuergerätes) hinterlegt werden.

Gemäß Schritt b) erfolgt ein Bestimmen eines zeitlichen Verlaufes eines in Schritt a) erfassten Parameters oder einer daraus abgeleiteten Größe oder Funktion. Hierbei kann der zeitliche Verlauf insbesondere beginnend mit einem Austausch oder einer Regeneration der Flammensperre oder einer (Neu-)Installation des Heizgerätes beginnen, um eine Entwicklung des Strömungswiderstandes der Flammensperre über deren Betriebszeit zu erfassen. Auch Schritt b) erlaubt eine automatisierte Durchführung, beispielweise auf einem Regel- und Steuergerät des Heizgerätes, wobei auch der ermittelte zeitliche Verlauf auf einem Speicher des Regel- und Steuergerätes hinterlegt werden kann.

Gemäß Schritt c) erfolgt ein Feststellen einer Durchlässigkeit der Flammensperre in Anbetracht des in Schritt b) bestimmten zeitlichen Verlaufes. Eine verringerte Durchlässigkeit der Flammensperre kann dabei insbesondere bei einem Anstieg oder einem Abfallen des mindestens einen Parameters oder einer Funktion einbeziehend den mindestens einen Parameter erkannt werden. Auch Schritt c) kann im Rahmen einer automatisierten Durchführung eines vorgeschlagenen Verfahrens durch ein Regel- und Steuergerät des Heizgerätes durchgeführt werden.

Gemäß einer Ausgestaltung kann im Rahmen der Durchführung des Schrittes c) eine Bewertung des zeitlichen Verlaufes durchgeführt werden Die Bewertung kann dabei einen Vergleich des zeitlichen Verlaufes oder eines Wertes desselben mit mindestens einem Grenzwert oder einem Kennfeld umfassen. Eine kritisch verminderte Durchlässigkeit der Flammensperre kann bei einem Erreichen (bzw. Übertreten) des mindestens einen Grenzwertes festgestellt werden. Hierbei kann eine kritisch verminderte Durchlässigkeit der Flammensperre durch eine Einschränkung der Funktionalität, insbesondere des verfügbaren Leistungsbereiches, des Heizgerätes oder einem Absinken der Effizienz des Heizgerätes unter einen vorgegebenen Grenzwert definiert sein. Die Grenzwerte bzw. das Kennfeld können im Vorfeld für ein Referenzheizgerät in (Labor-)Versuchen ermittelt werden.

Gemäß einer Ausgestaltung kann der Schritt a) in mindestens einem vorgegebenen Erfassungsbetriebspunkt des Heizgerätes durchgeführt werden. Diese Ausgestaltung kann insbesondere bei modulierenden Heizgeräten relevant sein, wobei eine Vergleichbarkeit der erfassten Parameter auf einfache Weise gegeben ist. So können ein oder mehrere (häufig im Normalbetrieb auftretende) Betriebspunkte vorgegeben oder ausgewählt werden, für die Schritt a) durchgeführt wird.

Gemäß einer alternativen Ausgestaltung können auch aus einer Menge von erfassten Parameterwerten, mindestens eine Untermenge von Parameterwerten eines oder mehrere entsprechender Betriebspunkte gebildet werden. Auch wäre eine Umrechnung in Kenntnis einer Ventilatorkennlinie möglich.

Gemäß einer Ausgestaltung können bei einer Ausführung eines hier vorgeschlagenen Verfahrens anderweitige Veränderungen während des Betriebes des Heizgerätes, die auch einen Einfluss auf einen in Schritt a) erfassten Parameter haben können, bestimmt und bei der Durchführung der Schritte b) und/ oder c) einbezogen werden. Derartige Veränderungen können beispielsweise Bauteiltoleranzen oder eine Änderung des Druckverlustes des Abgassystems sein.

Gemäß einer Ausgestaltung kann ein Einlaufverhalten des Heizgerätes nach einer Inbetriebnahme desselben berücksichtigt werden. Alternativ kann ein hier vorgeschlagenes Verfahren auch erst nach einer Beendigung einer Einlaufphase des Heizgerätes nach dessen Inbetriebnahme durchgeführt werden. Während der Einlaufphase hat sich noch kein stationärer Zustand im Strömungsweg des Heizgerätes eingestellt, wodurch Ungenauigkeiten des mindestens einen erfassten Parameters auftreten können.

Gemäß einer Ausgestaltung kann bei einem Feststellen einer kritischen verminderten Durchlässigkeit der Flammensperre das Heizgerät außer Betrieb genommen, in einen Notbetrieb versetzt und/oder für eine erneute Inbetriebnahme gesperrt (Fehlerzustand) werden. So kann eine kritische Durchlässigkeit der Flammensperre kritische Betriebszustände des Heizgerätes herbeiführen und insbesondere n0egative Auswirkungen auf einen Zündvorgang haben. So kann durch ein Verbringen des Heizgerätes in einen Notbetrieb (mit Leistungsbegrenzung), eine Außerbetriebnahme und gegebenenfalls eine Sperrung einer erneuten Inbetriebnahme (temporär) verhindert werden.

Gemäß einer weiteren Ausgestaltung kann eine Information über einen Zustand der Durchlässigkeit der Flammensperre und insbesondere über eine kritisch verminderte Durchlässigkeit, über ein Verbringen des Heizgerätes in einen Notbetrieb, bzw. einer Außerbetriebnahme über eine (externe oder ins Heizgerät integrierte) Anzeigeeinrichtung angezeigt und/ oder über ein Netzwerk, insbesondere dem Internet, zum Abruf bereitgestellt und/ oder als Nachricht versandt werden. Beispielsweise kann die Information auf einem Appliance Interface des Heizgerätes oder auch auf einem Netzwerkspeicher (Cloud) zum Abruf bereitgestellt werden. Vorteilhaft kann so beispielsweise einem Nutzer/ Betreiber des Heizgerätes und/ oder einem Fachbetrieb eine Information über eine Durchführung eines hier vorgeschlagenen Verfahrens durch eine Nachricht übermittelt werden und der Fachbetrieb kann einen Termin für einen Austausch oder einer Regenerierung der Flammensperre entsprechend planen und durchführen. Insbesondere kann so eine schnelle Beendigung eines Fehlerzustandes des Heizgerätes herbeigeführt werden

Nach einem weiteren Aspekt wird auch ein Regel- und Steuergerät für ein Heizgerät vorgeschlagen, eingerichtet zur Durchführung eines hier vorgeschlagenen Verfahrens. Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. Das Regel- und Steuergerät kann hierfür insbesondere mit einer Fördereinrichtung und/ oder einem Durchflusssensor elektrisch verbunden sein. Zudem können auf einem Speicher des Regel- und Steuergerätes im Rahmen der Durchführung eines hier vorgeschlagenen Verfahrens erfasste oder benötigte Daten hinterlegt werden, beispielsweise in Schritt a) erfasste Parameter, ein in Schritt b) bestimmter zeitlicher Verlauf und/ oder Grenzwerte bzw. Kennfelder.

Nach einem weiteren Aspekt wird auch ein Heizgerät vorgeschlagen, eingerichtet zur Verbrennung eines Verbrennungsgemisches aus Verbrennungsluft und Brenngas. Bei dem Heizgerät kann es sich um ein Gasheizgerät, insbesondere um ein wasserstoffbetriebenes Gasheizgerät, handeln. Das Gasheizgerät kann einen Brenner und eine Fördereinrichtung aufweisen, mit der ein Gemisch aus Brennstoff (Wasserstoff) und Verbrennungsluft dem Brenner zugeführt werden kann. Das Heizgerät kann eine Flammensperre aufweisen, die dazu eingerichtet sein kann, eine Ausbreitung einer Flamme vom Brenner in Richtung des Gemischkanals zu verhindern. Hierfür kann die Flammensperre beispielsweise parallel zu einer Brenneroberfläche in einem Brennerhohlraum angeordnet sein, wobei insbesondere durch die Flammensperre der gesamte zur Verfügung stehende Strömungsquerschnitt überdeckt sein kann. Das Heizgerät kann zudem weitere Mittel aufweisen, die so angepasst sind, dass sie die Schritte des hier offenbarten Verfahrens ausführen. Die Mittel können ein Regel- und Steuergerät umfassen.

Nach einem weiteren Aspekt wird auch ein Computerprogramm vorgeschlagen, welches zur (zumindest teilweisen) Durchführung eines hier vorgestellten Verfahrens auf einem hier vorgeschlagenen Heizgerät eingerichtet ist. Dies betrifft mit anderen Worten insbesondere ein Computerprogramm (-produkt), umfassend Befehle, die bei der Ausführung des Programms durch einen Computer, diesen veranlassen, ein hier vorgeschlagenes Verfahren auszuführen. Das Computerprogramm kann insbesondere auf einem Regel- und Steuergerät eines hier vorgeschlagenen Heizgerätes durchgeführt werden.

Nach einem weiteren Aspekt wird auch ein maschinenlesbares Speichermedium vorgeschlagen, auf dem das Computerprogramm gespeichert ist. Regelmäßig handelt es sich bei dem maschinenlesbaren Speichermedium um einen computerlesbaren Datenträger.

Hier werden somit ein Verfahren zum Betreiben eines Heizgerätes, ein Computerprogramm, ein Regel- und Steuergerät und ein Heizgerät angegeben, welche die mit Bezug auf den Stand der Technik geschilderten Probleme zumindest teilweise lösen. Insbesondere tragen das Verfahren zum Betreiben eines Heizgerätes, das Computerprogramm, das Regel- und Steuergerät und das Heizgerät zumindest dazu bei, eine verminderte Durchlässigkeit einer Flammensperre auf einfache Weise und vollständig automatisiert rechtzeitig zu erkennen und zu beheben, bevor diese Auswirkungen auf die Funktionalität des Heizgerätes haben kann.

Zudem kann die Erfindung ohne oder nur mit geringen baulichen Änderungen an einem Heizgerät umgesetzt werden.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: einen Ablauf eines hier vorgeschlagenen Verfahrens,
- Fig. 2:: ein hier vorgeschlagenes Heizgerät, und
- Fig. 3-5:: Parameterverläufe, die sich bei Durchführung eines hier vorgeschlagenen Verfahrens einstellen können.

Fig. 1 zeigt beispielhaft und schematisch einen Ablauf eines hier vorgeschlagenen Verfahrens. Die mit Blöcken 110, 120 und 130 dargestellte Durchführung der Schritte a), b) und c) kann bei einem regulären Verfahrensablauf mindestens einmal in der angegebenen Reihenfolge durchgeführt werden. Insbesondere kann das Verfahren in regelmäßigen zeitlichen Abständen oder in mindestens einem vorgegebenen Betriebspunkt durchgeführt werden. Das Verfahren dient einer Steigerung der Sicherheit eines insbesondere mit Wasserstoff oder mit einem wasserstoffhaltigen Gemisch als Brennstoff betriebenen Heizgerätes 1, indem eine verminderte oder kritisch verminderte Durchlässigkeit einer Flammensperre 12 des Heizgerätes 1 rechtzeitig erkannt werden kann.

Fig. 2 zeigt beispielhaft und schematisch ein hier vorgeschlagenes Heizgerät 1. Dieses kann einen in einer Brennkammer 8 angeordneten Brenner 3 umfassen. Der Brenner 3 kann die Form eines Hohlzylinders aufweisen, wobei im Inneren ein Brennerhohlraum ausgebildet sein kann. Im Brennerhohlraum kann eine Flammensperre 12 parallel zur Oberfläche des Brenners bzw. konzentrisch zu dieser ausgerichtet sein und den gesamten, im Brennerhohlraum zur Verfügung stehenden Strömungsquerschnitt abdecken.

Über eine Zuführung Verbrennungsluft 4 kann Verbrennungsluft durch eine Fördereinrichtung 2, insbesondere als Gebläse ausgebildet, angesaugt werden. In der Zuführung Verbrennungsluft 4 kann ein Durchflusssensor 21 angeordnet sein. Die Fördereinrichtung 2 kann mit einem Drehzahlregler 6 verbunden sein, der mittels eines pulsweitenmodulierten (PWM-) Signals eine Drehzahl n der Fördereinrichtung 2 regeln kann. Ein Gasventil 5 kann dem angesaugten Luftmassenstrom Verbrennungsluft Brenngas aus einer Gaszuführung 14 zusetzen und ein Sicherheitsventil sowie ein Gasregelventil zur Steuerung des zuzusetzenden Massestromes Brenngas umfassen. Das erzeugte Gemisch aus Brenngas und Verbrennungsluft kann über einen Gemischkanal 11 zum Brenner 3 strömen und dort von der Zündeinrichtung entzündet werden. Der Brenner 3 kann eine Zylinderform aufweisen, die mit einer Grundfläche an einer Brennertür 15 derart befestigt sein kann, dass Verbrennungsgemisch aus dem Gemischkanal in den Brenner 3 strömen kann. Bei der Verbrennung entstehende Wärme kann über einen Wärmtauscher 20 auf einen Heizkreis 19 übertagen werden, über dessen Heizungsvorlauf 17 Wärmeträger des Heizkreises 19 zugeführt und über einen Heizungsrücklauf 18 zum Heizgerät 1 rückgeführt werden kann. Die Verbrennungsprodukte können nach der Verbrennung über ein Abgasrohr 9 des Heizgerätes 1 und eine mit dem Heizgerät 1 verbundene Abgasanlage 10 nach Außen abgeleitet werden.

Das hier vorgeschlagenen Heizgerät 1 kann insbesondere zur Verbrennung von Wasserstoff eingerichtet sein. Zudem kann das Heizgerät 1 an/ bzw. in der Brennertür 15 eine (Vorrichtung zur) Flammenüberwachung 13 aufweisen, die im Beispiel als Sensor für von der Flamme emittierte UV- (Ultraviolett-) Strahlung ausgebildet ist.

Ein Regel- und Steuergerät 7 kann zur Regelung des Heizgerätes 1 eingerichtet sein. Hierfür kann dieses beispielsweise mit dem Drehzahlregler 6, der Fördereinrichtung 2, dem Gasventil 5, der Flammenüberwachung 13 und einem Netzwerk 16 (Internet) elektrisch verbunden sein. Das Regel- und Steuergerät 7 kann zur Durchführung eines hier vorgeschlagenen Verfahrens eingerichtet sein.

In Block 110 kann gemäß Schritt a) ein Erfassen mindestens eines Parameters, der einen Rückschluss auf einen Strömungswiderstand der Flammensperre 12 ermöglicht, erfolgen. Der mindestens eine Parameter kann dabei insbesondere ausgewählt sein aus: einem Signal des Durchflusssensors 21, einer Drehzahl n der Fördereinrichtung 2, einem Steuersignal des Drehzahlreglers 6, einem elektrischen Versorgungsstrom und/oder einer aufgenommenen elektrischen Leistung der Fördereinrichtung 2. Die erfassten Parameterwerte können beispielweise auf einem Speicher des Regel- und Steuergerätes 7 hinterlegt werden.

In Block 120 kann gemäß Schritt b) ein zeitlicher Verlauf des in Schritt a) (Block 110) erfassten Parameters oder einer daraus abgeleiteten Größe oder Funktion, bestimmt werden. Dieser kann beispielweise auf einem Speicher des Regel- und Steuergerätes 7 hinterlegt werden.

In Block 130 kann gemäß Schritt c) eine verminderte Durchlässigkeit der Flammensperre in Anbetracht des in Schritt b) (Block 120) bestimmten zeitlichen Verlaufes festgestellt werden. Hierzu kann der zeitliche Verlauf mit einem Grenzwert oder einem Kennfeld von Grenzwerten verglichen werden.

Gemäß einem optionalen Schritt d) kann eine Information über einen Zustand der Durchlässigkeit der Flammensperre 12 und insbesondere über eine kritisch verminderte Durchlässigkeit, über ein Verbringen des Heizgerätes 1 in einen Notbetrieb, bzw. einer Außerbetriebnahme über eine (externe oder ins Heizgerät 1 integrierte) Anzeigeeinrichtung angezeigt und/ oder über ein Netzwerk 16, insbesondere dem Internet, zum Abruf bereitgestellt und/ oder als Nachricht versandt werden.

Fig. 3-5 zeigen Parameterverläufe 22, die sich bei Durchführung eines hier vorgeschlagenen Verfahrens einstellen können. Insbesondere werden verschiedene Signale bezogen auf die Zeit t gezeigt, wobei im zeitlichen Verlauf die Flammensperre 12 sich zunehmend zusetzt.

Fig. 3 zeigt links einen Verlauf einer Drehzahl n_{Fan} der Fördereinrichtung 2, die im zeitlichen Verlauf zunimmt, um den, durch die Flammensperre 12 erhöhten, Strömungswiderstand zu kompensieren. Ein derartiger Signalverlauf ist insbesondere bei einer Regelung der Durchflussmenge zu erwarten. Rechts ist der Verlauf des Massestromes Verbrennungsluft *ṁₐᵢᵣ*, der sich durch die sich zusetzende Flammensperre 12 mindert, wobei hierbei insbesondere eine Drehzahlregelung der Fördereinrichtung 2 eingesetzt wurde.

Fig. 4 zeigt nochmals die mit steigender Verschmutzung der Flammensperre 12 steigende Drehzahl n_{Fan}. Gleichzeitig sinkt ein (PWM-) Steuersignal PWM_{Fan}, sowie die von der Fördereinrichtung 2 aufgenommene Leistung P_{Fan} und der Versorgungsstrom I_{Fan}.

Fig. 5 zeigt einen Parameterverlauf 22 einer Drehzahl n_{Fan} über die Zeit t und einen Verlauf bekannter Veränderungen 23 des Parameterverlaufs 22 (hier der Drehzahl n_{Fan}). Aus der Differenz kann der Anteil 24 der zugesetzten Flammensperre 12 der gesamten Veränderung des Parameterverlaufs 22 bestimmt werden.

### Bezugszeichenliste

- 1: Heizgerät
- 2: Fördereinrichtung
- 3: Brenner
- 4: Zuführung Verbrennungsluft
- 5: Gasventil
- 6: Drehzahlregler
- 7: Regel- und Steuergerät
- 8: Brennkammer
- 9: Abgasrohr
- 10: Abgasanlage
- 11: Gemischkanal
- 12: Flammensperre
- 13: Flammenüberwachung
- 14: Gaszuführung
- 15: Brennertür
- 16: Netzwerk
- 17: Heizungsvorlauf
- 18: Heizungsrücklauf
- 19: Heizkreis
- 20: Wärmetauscher
- 21: Durchflusssensor
- 22: Parameterverlauf
- 23: bekannte Veränderungen
- 24: Anteil zugesetzte Flammensperre

## Patentansprüche

1. Verfahren zum Betreiben eines Heizgerätes (1), aufweisend einen Brenner (3), dem ein Gemisch aus Brenngas und Verbrennungsluft über einen Gemischkanal (11) mittels einer Fördereinrichtung (2) zugeführt wird, und einer Flammensperre (12), dazu eingerichtet eine Ausbreitung einer Flamme vom Brenner (3) in Richtung des Gemischkanals (11) zu verhindern, wobei das Verfahren zumindest die folgenden Schritte umfasst:
a) Erfassen mindestens eines Parameters, der einen Rückschluss auf einen Strömungswiderstand der Flammensperre (12) ermöglicht, wobei dieser aus folgender Gruppe ausgewählt ist:
- ein Signal eines Durchflusssensors (21) angeordnet in einer Zuführung Verbrennungsluft (4) des Heizgeräts (1)
- eine Drehzahl n einer als Gebläse ausgebildeten Fördereinrichtung (2),
- eine Leistungsaufnahme der Fördereinrichtung (2),
- ein elektrischer Versorgungsstrom der Fördereinrichtung (2),
- ein Steuersignal eines Reglers der Fördereinrichtung (2) ist und / oder
- einen Druck im Strömungsweg des Heizgerätes (1) jeweils vor und hinter der Flammensperre (12).
b) Bestimmen eines zeitlichen Verlaufes des in Schritt a) erfassten Parameters oder einer daraus abgeleiteten Größe oder Funktion,
c) Feststellen einer Durchlässigkeit der Flammensperre (12) in Anbetracht des in Schritt b) bestimmten zeitlichen Verlaufes.

2. Verfahren nach einem der vorangehenden Ansprüche, wobei im Rahmen der Durchführung des Schrittes c) eine Bewertung des zeitlichen Verlaufes durchgeführt wird, die einen Vergleich des zeitlichen Verlaufes oder eines Wertes desselben mit mindestens einem Grenzwert oder einem Grenzwert-Kennfeld umfasst, und eine kritisch verminderte Durchlässigkeit der Flammensperre (12) bei Erreichen des mindestens einen Grenzwertes bzw. des Kennfeldes festgestellt wird.

3. Verfahren nach einem der vorangehenden Ansprüche, wobei der Schritt a) in mindestens einem vorgegebenen Erfassungsbetriebspunkt des Heizgerätes (1) durchgeführt wird.

4. Verfahren nach einem der vorangehenden Ansprüche, wobei in einem Schritt d) eine Information über eine in Schritt c) festgestellte Durchlässigkeit der Flammensperre (12) über eine Anzeigeeinrichtung angezeigt, und/ oder über ein Netzwerk (16) zum Abruf bereitgestellt oder als Nachricht versandt wird.

5. Verfahren nach einem der vorangehenden Ansprüche, wobei bei einem Feststellen einer kritischen verminderten Durchlässigkeit der Flammensperre (12) das Heizgerät (1) außer Betrieb genommen, in einen Notbetrieb versetzt und/oder für eine erneute Inbetriebnahme gesperrt wird.

6. Verfahren nach einem der vorangehenden Ansprüche, wobei ein Bestimmen des zeitlichen Verlaufes bei einem Austausch oder einem Regenerieren der Flammensperre (12) neu begonnen wird.

7. Regel- und Steuergerät (7) für ein Heizgerät (1), das einen Brenner (3) aufweist, dem ein Gemisch aus Brenngas und Verbrennungsluft über einen Gemischkanal (11) mittels einer Fördereinrichtung (2) zugeführt wird, und eine Flammensperre (12), dazu eingerichtet eine Ausbreitung einer Flamme vom Brenner (3) in Richtung des Gemischkanals (11) zu verhindern, wobei das Regel- und Steuergerät (7) dazu eingerichtet ist zu bewirken, dass das Heizgerät (1) die Verfahrensschritte nach einem der Ansprüche 1 bis 6 ausführt.

8. Heizgerät (1), aufweisend einen Brenner (3), dem ein Gemisch aus Brenngas und Verbrennungsluft über einen Gemischkanal (11) zugeführt wird, und einer Flammensperre (12), dazu eingerichtet eine Ausbreitung einer Flamme vom Brenner (3) in Richtung des Gemischkanals (11) zu verhindern, und weiter aufweisend ein Regel- und Steuergerät (7) nach Anspruch 7.

9. Computerprogramm umfassend Befehle, die bewirken, dass bei ihrer Ausführung durch ein Regel- und Steuergerät (7) eines Heizgeräts (1) nach Anspruch 8 das Heizgerät (1) die Verfahrensschritte nach einem der Ansprüche 1 bis 6 ausführt.

## Claims

1. A method for operating a heating appliance (1) comprising a burner (3) to which a mixture of fuel gas and combustion air is supplied via a mixing duct (11) by means of a conveying device (2), and a flame arrestor (12), designed to prevent a flame from spreading from the burner (3) towards the mixture duct (11), wherein the method comprises at least the following steps:
a) Detecting at least one parameter which allows an inference to be drawn regarding a flow resistance of the flame arrestor (12), this being selected from the following group:
- a signal from a flow sensor (21) arranged in a combustion air supply (4) of the heating appliance (1)
- a rotational speed n of a conveying device (2) designed as a fan,
- the power consumption of the conveying device (2),
- the supply current of the conveying device (2),
- a control signal from a controller of the conveying device (2) and/or
- a pressure in the flow path of the heating appliance (1) upstream and downstream of the flame arrestor (12).
b) determining a temporal progression of the parameter recorded in step a) or a quantity or function derived therefrom,
c) Determining the permeability of the flame barrier (12) in view of the time curve determined in step b).

2. A method according to one of the preceding claims, wherein, as part of the implementation of step c), an evaluation of the time curve is carried out, comprising a comparison of the time curve or a value thereof with at least one threshold value or a threshold value map, and a critically reduced permeability of the flame barrier (12) is detected upon reaching the at least one threshold value or the characteristic map.

3. A method according to any of the preceding claims, wherein step a) is carried out at at least one predetermined operating point of the heating appliance (1).

4. A method according to one of the preceding claims, wherein, in a step d), information regarding a permeability of the flame barrier (12) detected in step c) is displayed via a display device, and/or made available for retrieval via a network (16) or sent as a message.

5. A method according to one of the preceding claims, wherein, upon detection of a critically reduced permeability of the flame barrier (12), the heating appliance (1) is taken out of service, switched to emergency mode and/or locked to prevent restarting.

6. A method according to one of the preceding claims, wherein the determination of the temporal progression is restarted upon replacement or regeneration of the flame barrier (12).

7. Control and regulation unit (7) for a heating appliance (1) comprising a burner (3) to which a mixture of fuel gas and combustion air is supplied via a mixing duct (11) by means of a conveying device (2), and a flame arrestor (12), designed to prevent a flame from spreading from the burner (3) towards the mixture duct (11), wherein the regulating and control device (7) is designed to cause the heating appliance (1) to perform the method steps according to one of claims 1 to 6.

8. Heating appliance (1) comprising a burner (3) to which a mixture of fuel gas and combustion air is supplied via a mixing channel (11), and a flame arrestor (12), designed to prevent a flame from spreading from the burner (3) towards the mixture duct (11), and further comprising a control and regulation device (7) as per claim 7.

9. A computer program comprising instructions which, when executed by a control and regulation unit (7) of a heating appliance (1) according to claim 8, cause the heating appliance (1) to perform the method steps according to one of claims 1 to 6.

## Revendications

1. Procédé de fonctionnement d'un appareil de chauffage (1), présentant un brûleur (3) qui est alimenté par un mélange de gaz combustible et d'air de combustion par le biais d'un canal de mélange (11) au moyen d'un appareil de transport (2), et un coupe-flamme (12) conçu afin d'empêcher une propagation d'une flamme du brûleur (3) en direction du canal de mélange (11), dans lequel le procédé comprend au moins les étapes suivantes :
a) la détection d'au moins un paramètre qui permet de conclure à une résistance à l'écoulement du coupe-flamme (12), dans lequel celui-ci est sélectionné dans le groupe suivant :
- un signal d'un capteur de débit (21) agencé dans une alimentation d'air de combustion (4) de l'appareil de chauffage (1),
- une vitesse de rotation n d'un appareil de transport (2) conçu en tant que ventilateur ;
- une puissance absorbée de l'appareil de transport (2),
- un courant d'alimentation électrique de l'appareil de transport (2),
- un signal de commande d'un régulateur de l'appareil de transport (2) et/ou
- une pression dans la voie d'écoulement de l'appareil de chauffage (1) respectivement en amont et en aval du coupe-flamme (12).
b) la détermination d'une évolution temporelle du paramètre détecté à l'étape a) ou d'une grandeur ou fonction dérivée de celui-ci,
c) la constatation d'une perméabilité du coupe-flamme (12), étant donné l'évolution temporelle déterminée à l'étape b).

2. Procédé selon l'une quelconque des revendications précédentes, dans lequel, dans le cadre de la réalisation de l'étape c), une évaluation de l'évolution temporelle est réalisée, laquelle comprend une comparaison de l'évolution temporelle ou d'une valeur de celle-ci avec au moins une valeur limite ou un champ caractéristique de valeur limite, et une perméabilité du coupe-flamme (12) réduite de manière critique est constatée lorsqu'au moins une valeur limite ou le champ caractéristique est atteint.

3. Procédé selon l'une quelconque des revendications précédentes, dans lequel l'étape a) est réalisée dans au moins un point de fonctionnement de détection prédéfini de l'appareil de chauffage (1).

4. Procédé selon l'une quelconque des revendications précédentes, dans lequel, dans une étape d), une information relative à une perméabilité du coupe-flamme (12) constatée à l'étape c) est affichée sur un appareil d'affichage et/ou mise à disposition par l'intermédiaire d'un réseau (16) pour être consultée ou envoyée en tant que message.

5. Procédé selon l'une quelconque des revendications précédentes, dans lequel, lorsqu'une perméabilité du coupe-flamme (12) réduite de manière critique est constatée, l'appareil de chauffage (1) est mis hors service, amené en mode d'urgence et/ou bloqué pour empêcher une nouvelle mise en service.

6. Procédé selon l'une quelconque des revendications précédentes, dans lequel une détermination de l'évolution temporelle est recommencée lors d'un échange ou d'une régénération du coupe-flamme (12).

7. Appareil de régulation et de commande (7) pour un appareil de chauffage (1) qui présente un brûleur (3) qui est alimenté par un mélange de gaz combustible et d'air de combustion par le biais d'un canal de mélange (11) au moyen d'un appareil de transport (2), et un coupe-flamme (12) conçu afin d'empêcher une propagation d'une flamme du brûleur (3) en direction du canal de mélange (11), dans lequel l'appareil de régulation et de commande (7) est conçu afin de faire en sorte que l'appareil de chauffage (1) exécute les étapes de procédé selon l'une quelconque des revendications 1 à 6.

8. Appareil de chauffage (1) présentant un brûleur (3) qui est alimenté par un mélange de gaz combustible et d'air de combustion par le biais d'un canal de mélange (11), et un coupe-flamme (12) conçu afin d'empêcher une propagation d'une flamme du brûleur (3) en direction du canal de mélange (11) et présentant en outre un appareil de régulation et de commande (7) selon la revendication 7.

9. Programme informatique comprenant des ordres qui, lorsqu'ils sont exécutés par un appareil de régulation et de commande (7) d'un appareil de chauffage (1) selon la revendication 8, font en sorte que l'appareil de chauffage (1) exécute les étapes de procédé selon l'une quelconque des revendications 1 à 6.
